# EUROPÄISCHE PATENTSCHRIFT

(11) **EP 1 893 929 B1**
(45) Veröffentlichungstag und Bekanntmachung des Hinweises auf die Patenterteilung: **07.09.2011**
(21) Anmeldenummer: 06725515.8
(22) Anmeldetag: 03.04.2006
(51) Int. Cl.: F25D 23/02, F25D 23/10, A47L 15/42, D06F 39/12

(54) **TÜR FÜR EIN HAUSHALTSGERÄT**
DOOR FOR A HOUSEHOLD APPLIANCE
PORTE POUR APPAREIL MENAGER

(30) Priorität: 10.05.2005 DE 102005021607
(43) Veröffentlichungstag der Anmeldung: 05.03.2008
(73) Patentinhaber: BSH Bosch und Siemens Hausgeräte GmbH, 81739 München (DE)
(72) Erfinder: LAIBLE, Karl-Friedrich, 89129 Langenau (DE); STEICHELE, Helmut, 89415 Lauingen (DE)
(86) Internationale Anmeldenummer: PCT/EP2006/061269
(87) Internationale Veröffentlichungsnummer: WO 2006/120082

(56) Entgegenhaltungen:
- EP-A- 0 857 929
- EP-A- 1 245 916
- DE-U- 7 520 916
- GB-A- 126 578
- US-A- 4 514 021
- US-A- 5 358 326

## Beschreibung

Die vorliegende Erfindung betrifft eine Tür für ein Haushaltsgerät wie etwa ein Kühlschrank, einen Gefrierschrank, eine Spülmaschine oder dgl.

Bei Haushaltsgeräten, die in Küchenmöbel eingebaut sind oder benachbart zu diesen aufgestellt werden, ist die Gestaltung der Tür häufig an die benachbarter Türen der Küchenmöbel angeglichen. Um eine exakt fluchtende Anordnung der Möbeltüren und der sichtbaren Teile der Gerätetüren zu erreichen, sind letztere im allgemeinen mehrteilig aufgebaut, aus einer geräteseitigen Platte, die die technischen Funktionen des Verschließens eines Innenraums des Haushaltsgerätes wahrnimmt, und die in der Regel am Gerät, so wie es vom Hersteller ausgeliefert wird, fertig montiert ist, und einer Dekorplatte, die nachträglich bei Aufstellung des Haushaltsgeräts an seinem vorgesehenen Einsatzort mit Hilfe von justierbaren Zwischenstücken an der geräteseitigen Platte montiert wird. Bei Einbaugeräten ist die Kantenlänge der Dekorplatte im allgemeinen um einige Zentimeter größer als die der geräteseitigen Platte, da die Dekorplatte nicht nur die geräteseitige Platte abdecken muss, sondern die gesamte Möbelnische, in der das Gerät aufgestellt ist.

Zur Befestigung der Dekorplatte an der geräteseitigen Platte werden herkömmlicherweise Winkelstücke verwendet, bei denen jeweils ein Schenkel an einer seitlichen Flanke der geräteseitigen Platte anliegt und ein zweiter, zur Vorderseite der geräteseitigen Platte paralleler und über deren Rand nach außen vorstehender zweiter Schenkel an der Dekorplatte verschraubt ist.

Bei einem Haushaltsgerät, das nicht für den Einbau in einer Möbelnische konzipiert ist, sondern benachbart zu Möbeln oder anderen Haushaltsgeräten stehen soll, ist es weder notwendig noch zweckmäßig, dass eine Dekorplatte eines solchen Gerätes seitlich über den Korpus des Gerätes übersteht. Wenn eine solche Dekorplatte in der oben beschriebenen, von Einbau-Haushaltsgeräten bekannten Weise montiert werden soll, ergibt sich das Problem, dass die Schrauben, mit denen die Dekorplatte an den Winkelstücken befestigt wird, sehr nahe an den Rändern der Dekorplatte gesetzt werden müssen. Dadurch besteht die Gefahr, dass das Material der Dekorplatte beim Setzen der Schrauben oder auch zu einem späteren Zeitpunkt, wenn die Dekorplatte mechanisch beansprucht wird, aufreißt, und die Dekorplatte unbrauchbar wird.

Die Offenlegungsschrift EP 1 245 916 A2 offenbart eine Vorrichtung zum Befestigen eines Türblatts an einer Gerätetür mit einem Profilstück.

Die Patentschrift US 4,514,021 zeigt einen Schrank mit einer Doppeltüranordnung.

Die Offenlegungsschrift EP 0 857 929 A1 zeigt ein Kältegerät zum Einbau in eine Möbelnische einer Küchenzeile oder zum Einbau in einen Zwischenraum zwischen zwei Möbelnischen mit einer frontseitig an der Kältegerätetür angeordneten Möbelfrontplatte.

Die Gebrauchsmusterschrift DE 7 520 916 U1 zeigt eine mit einem Mitnehmerelement versehene Kühlschranktür.

Der Erfindung liegt die Aufgabe zugrunde, mit einfachen konstruktiven Maßnahmen und einer Dekorplatte an der Türfront eines Haushaltsgeräts, ohne die Gefahr einer Beschädigung der Dekorplatte befestigen zu können.

Die Aufgabe wird gelöst durch die Merkmale des Anspruches 1. Durch die erfindungsgemäße Befestigung der Dekorplatte an der Türaußenhaut, ist erstere positionssicher und dauerhaft positionsgenau an der Türaußenhaut festgesetzt. Durch die formschlüssige Befestigung ist eine Demontage und eine erneute Montage ohne Beschädigungs- oder Montagespuren an der Dekorplatte oder der Türaußenhaut möglich. Durch die Befestigungsmaßnahme ist auch eine mechanische Beanspruchung der Dekorplatte möglich, ohne dass diese Schaden nimmt.

Um das Einführen des ersten Schenkels des Winkelstücks zu erleichtern, ist der Spalt vorzugsweise zu einem benachbarten Rand der geräteseitigen Platte oder der Dekorplatte hin offen.

Der Spalt ist vorzugsweise einerseits durch die Dekorplatte und andererseits durch eine an dieser befestigte Brücke begrenzt. Die Brücke ist vorzugsweise aus einem Blech gebogen.

Um in Längsrichtung der Brücke eine Justierbewegung von geräteseitiger Platte und Dekorplatte gegeneinander zuzulassen, auch wenn der erste Schenkel des Winkelstücks in den unter der Brücke gebildeten Spalt eingreift, hat die Brücke vorzugsweise eine Spannweite von wenigstens dem Eineinhalbfachen der Breite des ersten Schenkels, so dass dieser um seine halbe Breite in dem Spalt verschiebbar ist.

Um eine Justierbewegung senkrecht zu den Hauptoberflächen der Platten zu ermöglichen, ist der zweite Schenkel vorzugsweise mit einem Langloch versehen.

Eine der Brücke zugewandte Sicke in dem ersten Schenkel erhöht zum einen dessen Steifigkeit, zum anderen erleichtert sie das reibschlüssige Einschieben des Schenkels in den Spalt.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische, teilweise zerlegte Ansicht eines Haushaltsgeräts mit einer Tür gemäß der vorliegenden Erfindung;
- Fig. 2: einen horizontalen Teilschnitt in der durch strichpunktierte Linie II-II in Fig. 1 bezeichneten Ebene im fertig montierten Zustand;
- Fig. 3: eine Detailvergrößerung aus Fig. 1 gemäß einer weiterentwickelten Ausgestaltung; und
- Fig. 4: einen horizontalen Schnitt analog Fig. 2 gemäß der weiterentwickelten Ausgestaltung.

Fig. 1 zeigt eine perspektivische Ansicht eines Kältegeräts mit einem Korpus 1 und einer daran angelenkten geräteseitigen Türplatte 2 in geschlossener Stellung. Die geräteseitige Türplatte 2 ist in an sich bekannter Weise als ein mit einem aufgeschäumten Polymermaterial ausgefüllter Hohlkörper mit einer festen Außenhaut ausgeführt. In einer oberen Flanke 3 und seitlichen Flanken 4 sind jeweils mehrere gegen das aufgeschäumte Polymermaterial abgedichtete Gewindesacklöcher 5, 6 gebildet.

Eine Dekorplatte 7 aus Holz ist getrennt von der geräteseitigen Türplatte 2 dargestellt, an der sie montiert werden soll. In der Fig. ist die Rückseite der Dekorplatte 7 zu sehen, die im montierten Zustand der Türplatte 2 zugewandt ist. Im oberen Bereich der Dekorplatte 7 ist eine Justierschiene 8 aus Blech mit Hilfe mehrerer Schrauben 9 befestigt. Die Justierschiene 8 hat einen durch eine flache Rippe versteifte, an der Dekorplatte 7 anliegende Grundplatte und zwei von der Oberkante der Grundplatte rechtwinklig abstehende Laschen 10 mit jeweils zwei Öffnungen darin. Diese Öffnungen dienen zum Befestigen der Dekorplatte 7 an der oberen Flanke 3 der geräteseitigen Türplatte 2 mit Hilfe von Schrauben 11 bzw. 12. Die Schrauben 11 sind gewöhnliche Schrauben mit einem Gewindeschaft und einem Kopf; die Schrauben 12 sind Spezialschrauben mit einem Geschwindeschaft, einem Kopf und einem von dem Kopf nach oben abstehenden Stift. Die Schrauben 11, 12 sind so dimensioniert, dass ihre Köpfe nicht durch die Öffnungen 13 der Laschen 10 passen, wohl aber ihr Schaft bzw., im Falle der Schraube 12, ihr Stift. Zunächst werden die zwei Schrauben 12 in die ihnen zugeordneten Gewindelöcher 5 eingedreht, sodann wird die Dekorplatte 7 an den Schrauben 12 so aufgehängt, dass deren Stifte durch die ihnen zugeordneten Öffnungen 13 hindurch greifen und die Laschen 10 auf den Köpfen der Schrauben 12 ruhen. Durch Drehen der Schrauben 12 ist die Höhe der Dekorplatte 7 justierbar, durch Verschieben der Laschen 10 auf den Köpfen der Schrauben 12 die seitliche Position der Dekorplatte 7 und ihr Abstand von der geräteseitigen Türplatte 2. Wenn die Höhe der Dekorplatte 7 für korrekt befunden worden ist, kann sie durch Setzen der Schrauben 11 fixiert werden.

An der Rückseite der Dekorplatte 7 ist benachbart zu ihren seitlichen Rändern eine Mehrzahl von aus Blech gebogenen Brücken 14 verschraubt, die jeweils zusammen mit der Dekorplatte 7 einen zum benachbarten Rand hin offenen Spalt 15 begrenzen. Die Spalte 15 sind vorgesehen, um jeweils reibschlüssig einen ersten Schenkel 17 eines wie die Brücken 14 aus Blech geformten Winkelstücks 16 aufzunehmen, von dem jeweils ein zweiter Schenkel 18 an einem der Gewindelöcher 6 einer der seitlichen Flanken 4 der Platte 2 verschraubt ist.

Die Anbringung der Winkelstücke 16 an der Dekorplatte 7 und der geräteseitigen Türplatte 2 ist deutlicher erkennbar anhand der Fig. 2, die einen horizontalen Teilschnitt durch die zusammengebaute Tür in Höhe der durch strichpunktierte Linien II in Fig. 1 definierten Ebene zeigt. Bei dem hier betrachteten Beispiel steht die Dekorplatte um ca. 1 bis 2 cm seitlich über den Rand der geräteseitigen Platte 2 über, der Überstand kann jedoch auch größer oder kleiner, sogar Null, sein.

Das Winkelstück 16 ist an der seitlichen Flanke 4 der Platte 2 durch eine Schraube 19 gehalten, die in das Gewindeloch 6 eingreift, welches in einer in das isolierende Polymermaterial 20 der Türplatte 2 vorspringenden Kunststoffhülse 21 gebildet ist. Die Schraube 19 durchsetzt ein Langloch 22 des Schenkels 18, so dass durch Verschieben von Schraube 19 und Langloch 22 gegeneinander der Abstand zwischen der geräteseitigen Platte 2 und dem Schenkel 17 und damit die Breite eines Zwischenraums 32 zwischen den Platten 2, 7 justiert werden kann.

Der Schenkel 17 mit darin eingeprägter Sicke 23 füllt den Spalt 15 reibschlüssig aus und ist in diesem sowohl in Längsrichtung des Schenkels 18 als auch, da der Spalt 15 breiter als der Schenkel 18 ist, quer zu letzterem verschiebbar. Somit ist die Verbindung zwischen den Platten 2, 7 über das Winkelstück 16 und die Brücke 14 in drei Raumrichtungen justierbar.

Die Winkelstücke 16 werden platziert und justiert, nachdem die Dekorptatte 7 über die Justierschiene 8 an der oberen Flanke 3 der geräteseitigen Türplatte 2 aufgehängt und höhenjustiert worden ist.

Fig. 3 zeigt eine perspektivische Ansicht eines an der seitlichen Flanke 4 der Platte 2 befestigten Winkelstücks 16 und der diesem zugeordneten Brücke 14 unter Weglassung der Dekorplatte 7, an welcher die Brücke 14 durch Schrauben 24 befestigt ist. Das Winkelstück 16 gemäß dieser zweiten Ausgestaltung unterscheidet sich von dem in Fig. 2 gezeigten durch einen Zwischenabschnitt 25, der die Schenkel 17, 18 miteinander verbindet und in Bezug auf den Schenkel 18 geringfügig parallel versetzt ist, so dass er, wenn der Schenkel 18 in den Spalt zwischen Brücke 14 und Dekorplatte 7 eingesteckt ist und an der Dekorplatte 7 anliegt, zusammen mit der Dekorplatte 7 eine zu deren Rand hin offene Stecknut 26 begrenzt.

In diese Stecknut 26 ist, wie in Fig. 4 zu sehen, die einen zu Fig. 2 analogen Schnitt zeigt, eine Feder 27 eines Kunststoff-Strangprofils 28 eingesteckt und durch in den Zwischenabschnitt 25 geprägte Krallen 29 gegen Herausrutschen gesichert. Ein Steg 30 des Strangprofils erstreckt sich von der Dekorplatte 7 aus an der seitlichen Flanke 4 entlang bis über das Ende des Schenkels 17 hinaus. Ein gekrümmter, spitz zulaufender und dadurch flexibler Endabschnitt 31 des Stegs 30 liegt dicht an der Flanke 4 an.

Das Strangprofil 28 erstreckt sich über die gesamte Höhe der Türplatte 2 und verbirgt so sämtliche Winkelstücke 16 und den Zwischenraum 32 zwischen den Platten 2, 7, in den die Schenkel 17 der Winkelstücke 16 eingreifen.

Da bei beiden Ausgestaltungen die Brücken 14 vollständig in dem Zwischenraum 32 zwischen den zwei Platten liegen, ist der Abstand zwischen den Rändern der Dekorplatte 7 und den in sie eingreifenden, die Brücken 14 haltenden Schrauben 24 zwangsläufig größer als - sofern vorhanden - der seitliche Überstand der Dekorplatte 7 über die geräteseitige Platte 2. Er kann daher stets groß genug gewählt werden, um eine Beschädigung oder Gefährdung der Dekorplatte 7 durch das Setzen der Schrauben 24 sicher zu vermeiden.

## Patentansprüche

1. Tür für ein Haushaltsgerät, insbesondere Einbau-Haushaltsgerät mit einer Türaußenhaut (2) und einer an der Tür frontseitig festsetzbaren Dekorplatte (7), die durch einen Zwischenraum (32) beabstandet aneinander befestigt sind, **dadurch gekennzeichnet, dass** an der Dekorplatte (7) oder der Türaußenhaut (2) in dem Zwischenraum (32) wenigstens ein zu der Dekorplatte (7) oder der Türaußenhaut (2) paralleler Spalt (15) gebildet ist und dass die Dekorplatte (7) und die Türaußenhaut (2) miteinander durch ein Winkelstück (16) verbunden sind, von dem ein erster Schenkel (17) in den Spalt (15) eingreift und ein zweiter Schenkel (18) an einer Flanke (4) der Türaußenhaut (2) oder der Dekorplatte befestigt ist.

2. Tür nach Anspruch 1, **dadurch gekennzeichnet, dass** der Spalt (15) zu einem benachbarten Seitenrand der Dekorplatte (7) hin oder zu einem Seitenrand der Türaußenhaut hin offen ist.

3. Tür nach Anspruch 1 oder 2, **dadurch gekennzeichnet, dass** der Spalt (15) einerseits durch eine an der Dekorplatte (7) bzw. der Türaußenhaut (2) befestigte Brücke (14) und andererseits durch die Dekorplatte (7) bzw. die Türaußenhaut (2) begrenzt ist.

4. Tür nach Anspruch 3, **dadurch gekennzeichnet, dass** die Brücke (14) aus einem Formteil gebildet und im wesentlichen u-förmig ausgebildet ist.

5. Tür nach Anspruch 3 oder 4, **dadurch gekennzeichnet, dass** die Brücke (14) eine Spannweite hat, die wenigstens das Eineinhalbfache der Breite des ersten Schenkels (17) beträgt.

6. Tür nach Anspruch 4 oder 5, **dadurch gekennzeichnet, dass** die Spannweite durch den lichten Abstand der beiden U-Schenkel gebildet ist.

7. Tür nach einem der vorhergehenden Ansprüche, **dadurch gekennzeichnet, dass** der zweite Schenkel (18) ein Langloch (22) aufweist.

8. Tür nach einem der Ansprüche 1 bis 7, **dadurch gekennzeichnet, dass** der erste Schenkel (17) mit einer der Brücke (14) zugewandten Sicke (23) versehen ist.

9. Tür nach einem der Ansprüche 1 bis 8, **dadurch gekennzeichnet, dass** eine Mehrzahl von Brücken (14) an den vertikalen Seitenrändern der Dekorplatte (7) oder der Türaußenhaut (2) vorgesehen sind.

10. Tür nach einem der Ansprüche 1 bis 9, **dadurch gekennzeichnet, dass** der Spalt (15) an der Dekorplatte (7) angeordnet ist.

## Claims

1. Door for a domestic appliance, particularly built-in domestic appliance, comprising door outer skin (2) and a decorative plate (7) fixable to the door at the front side, the door outer skin and the decorative plate being fastened to one another at a spacing apart by an intermediate space (32), **characterised in that** at least one gap (15) parallel to the decorative plate (7) or the door outer skin (2) is formed at the decorative plate (7) or the door outer skin (2) in the intermediate space (32) and that the decorative plate (7) and the door outer skin (2) are connected together by an angle member (16), of which a first limb (17) engages in the gap (15) and a second limb (18) is fastened to a flank (4) of the door outer skin (2) or the decorative plate.

2. Door according to claim 1, **characterised in that** the gap (15) is open towards an adjacent side edge of the decorative plate (7) or towards a side edge of the door outer skin.

3. Door according to claim 1 or 2, **characterised in that** the gap (15) is bounded on one side by a bridge (14) fastened to the decorative plate (7) or to the door outer skin (2) and on the other side by the decorative plate (7) or the door outer skin (2).

4. Door according to claim 3, **characterised in that** the bridge (14) is formed from a moulded member and is constructed to be substantially U-shaped.

5. Door according to claim 3 or 4, **characterised in that** the bridge (14) has a span width amounting to at least one-and-a-half times the width of the first limb (17).

6. Door according to claim 4 or 5, **characterised in that** the span width is formed by the clear spacing of the two U-limbs.

7. Door according to any one of the preceding claims, **characterised in that** the second limb (18) has a slot (22).

8. Door according to any one of claims 1 to 7, **characterised in that** the first limb (17) is provided with a corrugation (23) facing the bridge (14).

9. Door according to any one of claims 1 to 8, **characterised in that** a plurality of bridges (14) is provided at the vertical side edges of the decorative plate (7) or the door outer skin (2).

10. Door according to any one of claims 1 to 9, **characterised in that** the gap (15) is arranged at the decorative plate (7).

## Revendications

1. Porte pour un appareil ménager, en particulier un appareil ménager encastré comprenant une enveloppe extérieure de porte (2) et une plaque décor (7) pouvant être fixée côté avant sur la porte, lesquelles sont fixées l'une à l'autre de façon espacée par un espace intermédiaire (32), **caractérisée en ce qu'**au moins une fente (15) parallèle à la plaque décor (7) ou à l'enveloppe extérieure de porte (2) est formée sur la plaque décor (7) ou l'enveloppe extérieure de porte (2) dans l'espace intermédiaire (32) et **en ce que** la plaque décor (7) et l'enveloppe extérieure de porte (2) sont reliées l'une à l'autre par une pièce d'angle (16), pièce par laquelle une première branche (17) s'engage dans la fente (15) et une seconde branche (18) est fixée sur un flanc (4) de l'enveloppe extérieure de porte (2) ou de la plaque décor.

2. Porte selon la revendication 1, **caractérisée en ce que** la fente (15) est ouverte en direction d'un bord latéral voisin de la plaque décor (7) ou d'un bord latéral de l'enveloppe extérieure de porte.

3. Porte selon la revendication 1 ou 2, **caractérisée en ce que** la fente (15) est délimitée d'une part par un pont (14) fixé sur la plaque décor (7) ou l'enveloppe extérieure de porte (2) et d'autre part par la plaque décor (7) ou l'enveloppe extérieure de porte (2).

4. Porte selon la revendication 3, **caractérisée en ce que** le pont (14) est formé à base d'une pièce moulée et est conçu sensiblement en U.

5. Porte selon la revendication 3 ou 4, **caractérisée en ce que** le pont (14) a une portée qui correspond au moins à une fois et demie la largeur de la première branche (17).

6. Porte selon la revendication 4 ou 5, **caractérisée en ce que** la portée est formée par l'espacement intérieur des deux branches du U.

7. Porte selon l'une quelconque des revendications précédentes, **caractérisée en ce que** la seconde branche (18) présente un trou oblong (22).

8. Porte selon l'une quelconque des revendications 1 à 7, **caractérisée en ce que** la première branche (17) est dotée d'une moulure (23) tournée vers le pont (14).

9. Porte selon l'une quelconque des revendications 1 à 8, **caractérisée en ce qu'**une pluralité de ponts (14) sont prévus sur les bords latéraux verticaux de la plaque décor (7) ou de l'enveloppe extérieure de porte (2).

10. Porte selon l'une quelconque des revendications 1 à 9, **caractérisée en ce que** la fente (15) est disposée sur la plaque décor (7).
